# EUROPÄISCHE PATENTSCHRIFT

(11) **EP 1 366 285 B1**
(45) Veröffentlichungstag und Bekanntmachung des Hinweises auf die Patenterteilung: **02.11.2006**
(21) Anmeldenummer: 02719641.9
(22) Anmeldetag: 27.02.2002
(51) Int. Cl.: F02M 61/14, F02M 69/46

(54) **BEFESTIGUNGSVORRICHTUNG**
FASTENING DEVICE
DISPOSITIF DE FIXATION

(30) Priorität: 28.02.2001 DE 10109408
(43) Veröffentlichungstag der Anmeldung: 03.12.2003
(62) Teilanmeldung aus: 06117773.9
(73) Patentinhaber: ROBERT BOSCH GMBH, 70442 Stuttgart (DE)
(72) Erfinder: LISKOW, Uwe, 71679 Asperg (DE)
(86) Internationale Anmeldenummer: PCT/DE2002/000696
(87) Internationale Veröffentlichungsnummer: WO 2002/068815

(56) Entgegenhaltungen:
- EP-A- 1 001 161
- WO-A-00/36295
- WO-A-99/00595
- US-B1- 6 170 467
- PATENT ABSTRACTS OF JAPAN vol. 1997, no. 03, 31. März 1997 (1997-03-31) & JP 08 312503 A (MITSUBISHI MOTORS CORP;MITSUBISHI AUTOMOB ENG CO LTD), 26. November 1996 (1996-11-26)

## Beschreibung

### Stand der Technik

Die Erfindung geht aus von einem Brennstoffeinspritzventil mit einer Befestigungsvorrichtung zur Befestigung des Brennstoffeinspritzventils nach der Gattung des Hauptanspruchs.

Es ist bereits aus der DE 29 26 490 C2 eine Befestigungsvorrichtung für ein Brennstoffeinspritzventil zur Befestigung an einem Saugrohr bekannt, bei welcher die axiale Fixierung des Brennstoffeinspritzventils an der Brennstoffverteilerleitung bzw. an einem Stecknippel durch ein Befestigungselement erfolgt, das als U-förmige Sicherungsklammer gestaltet ist, die mit zwei in radialer Richtung federnden Schenkeln versehen ist. Die Sicherungsklammer greift dabei im montierten Zustand durch entsprechende Aussparungen des Stecknippels und ist in eine als Ringnut ausgebildete Ausnehmung in einem Anschlußstutzen des Brennstoffeinspritzventils einrastbar. Das axiale Spiel zwischen den Aussparungen und der Sicherungsklammer sowie zwischen der Ringnut und der Sicherungsklammer soll dabei klein gehalten werden, um eine exakte Fixierung des Brennstoffeinspritzventils ohne Verspannungen der Dichtung zu erreichen.

Nachteilig an der aus der DE 29 26 490 C2 bekannten Befestigungsvorrichtung ist insbesondere die verspannende Wirkung der verschiedenen Halterungsteile auf das Brennstoffeinspritzventil. Der im Brennstoffeinspritzventil erzeugte Kraftfluß führt zu Verformungen und somit zu Hubänderungen der Ventilnadel bis zum Verklemmen sowie zu einer Druck- oder Biegebelastung der Gehäuseteile, die im allgemeinen dünnwandig und an mehreren Stellen miteinander verschweißt sind. Zudem führt jede Befestigungsmaßnahme beispielsweise durch einen Auflagebund zu einer Vergrößerung der radialen Ausdehnung des Brennstoffeinspritzventils und damit zu einem erhöhten Platzbedarf beim Einbau.

Aus der WO 99/00595 A ist bereits eine Befestigungsvorrichtung zur Befestigung eines Brennstoffeinspritzventils in einem Zylinderkopf einer Brennkraftmaschine bekannt, die zumindest einen Niederhalter, der an einer Stirnseite des Zylinderkopfes befestigt ist und das Brennstoffeinspritzventil in einer Aufnahmebohrung des Zylinderkopfes fixiert, umfasst. Der in Form einer Spannpratze ausgebildete Niederhalter stützt sich mit einem Auflageabschnitt auf einem an einem abströmseitigen Ende des Brennstoffeinspritzventils ausgebildeten Flansch ab, wobei das Brennstoffeinspritzventil durch eine gabelartige Ausbildung des Niederhalters zumindest teilweise umfasst ist. Der Niederhalter ist dabei so geformt, dass er in montiertem Zustand in gewisser Weise vorgespannt ist. Der ringförmig über die Außenkontur des Brennstoffeinspritzventils überstehende Flansch ist plan mit einer ebenen Auflagefläche ausgeführt, an die der Auflageabschnitt des Niederhalters angreift.

### Vorteile der Erfindung

Das erfindungsgemäße Brennstoffeinspritzventil mit einer Befestigungsvorrichtung für das Brennstoffeinspritzventil mit den kennzeichnenden Merkmalen des Hauptanspruchs hat demgegenüber den Vorteil, daß das Brennstoffeinspritzventil an einem abspritzseitigen Ende einen daran befestigten Bund oder Absatz aufweist, an welchem ein biegsamer Niederhalter angreift, welcher das Ende des Brennstoffeinspritzventils ganz oder teilweise umfaßt, wodurch das Brennstoffeinspritzventil im Zylinderkopf niedergehalten wird. Dadurch wirken Axial- oder Biegekräfte nur am abströmseitigen Ende auf das Ventilgehäuse. Der Absatz ist dabei in vorteilhafter Weise im Übergang zu einer Kugeligen Form am abströmseitigen Ende des Brennstoffeinspritzventils vorgesehen.

Durch die in den Unteransprüchen aufgeführten Maßnahmen sind vorteilhafte Weiterbildungen und Verbesserungen des im Hauptanspruch angegebenen Brennstoffeinspritzventils mit einer Befestigungsvorrichtung möglich.

Von Vorteil ist insbesondere, daß die Niederhalter einfach durch Stanzen aus Blech herstellbar und sowohl für einzelne Brennstoffeinspritzventile als auch für Reihenanordnungen von Brennstoffeinspritzventilen geeignet sind.

Vorteilhafterweise sind die Niederhalter durch Schrauben oder Spannpratzen in einfacher Weise an der Stirnseite des Zylinderkopfes fixiert.

Von Vorteil ist weiterhin, daß der Niederhalter in Form eines Niederhaltetopfes ausgeformt ist, der dem Brennstoffeinspritzventil in der Aufnahmebohrung des Zylinderkopfes eine größere Stabilität verleiht.

Ebenfalls von Vorteil ist dabei die Ausbildung von Schlitzungen und elastischen Laschen am Ende des Niederhaltetopfes, die eine schnelle und einfache Montage und Demontage des Brennstoffeinspritzventils erlauben.

Durch Stufen im Niederhaltetopf ist die Befestigungsvorrichtung in nahezu jede Aufnahmebohrung eines Zylinderkopfes einbaubar und kann dadurch auch als Adapter bei zu großen Bohrungsquerschnitten verwendet werden.

### Zeichnung

Ausführungsbeispiele der Erfindung sind in der Zeichnung vereinfacht dargestellt und in der nachfolgenden Beschreibung näher erläutert. Es zeigen:
- Fig. 1: eine schematische Ansicht eines ersten Ausführungsbeispiels einer erfindungsgemäß ausgestalteten Befestigungsvorrichtung für ein Brennstoffeinspritzventil,
- Fig. 2A-B: jeweils eine schematische Aufsicht auf die erfindungsgemäß ausgestaltete Befestigungsvorrichtung,
- Fig. 3: eine schematische Aufsicht auf ein zweites Ausführungsbeispiel einer erfindungsgemäßen Befestigungsvorrichtung,
- Fig. 4: eine schematische Schnittansicht der in Fig. 3 dargestellten Befestigungsvorrichtung, und
- Fig. 5: eine schematische Ansicht des Befestigungsvorgangs eines Brennstoffeinspritzventils mit der in Fig. 3 und Fig. 4 dargestellten Befestigungsvorrichtung.

### Beschreibung der Ausführungsbeispiele

Fig. 1 zeigt einen stark schematisierten Teilschnitt durch ein erstes Ausführungsbeispiel einer erfindungsgemäß ausgestalteten Befestigungsvorrichtung für ein Brennstoffeinspritzventil.

Ein Brennstoffeinspritzventil 1 ist dabei in Form eines direkt einspritzenden Brennstoffeinspritzventils 1 ausgeführt, das zum direkten Einspritzen von Brennstoff in einen Brennraum einer nicht weiter dargestellten, insbesondere gemischverdichtenden, fremdgezündeten Brennkraftmaschine in einen Zylinderkopf 2 eingebaut ist. Das Brennstoffeinspritzventil 1 weist an einem zulaufseitigen Ende 3 eine Verbindung zu einer Brennstoffzuleitung 4 auf. Das Brennstoffeinspritzventil 1 verfügt über einen Anschluß 5 für die elektrische Kontaktierung zur Betätigung des Brennstoffeinspritzventils 1.

An einem abströmseitigen Ende 6 des Brennstoffeinspritzventils 1 ist ein Absatz 7 ausgebildet, der an einer Wandung 8 einer Aufnahmebohrung 9 des Zylinderkopfes 2 anliegt. Der Absatz 7 kann dabei beispielsweise durch Drehen hergestellt werden, oder es kann mittels Schweißen eine kugelige Form am abströmseitigen Ende 6 des Brennstoffeinspritzventils 1 befestigt werden, wodurch zudem noch eine gute Führung in der Aufnahmebohrung 9 erzielt wird.

Um das Brennstoffeinspritzventil 1 in der Aufnahmebohrung 9 des Zylinderkopfes 2 zu fixieren, ist erfindungsgemäß eine Befestigungsvorrichtung 10 vorgesehen. Die Befestigungsvorrichtung 10 besteht aus einem Niederhalter 11, welcher im vorliegenden ersten Ausführungsbeispiel zweiteilig ausgebildet ist und am abströmseitigen Ende 6 des Brennstoffeinspritzventils 1 anliegt. Vorzugsweise sind die Niederhalter 11 aus Blech beispielsweise gestanzt. Die Niederhalter 11 stützen sich an dem am abströmseitigen Ende 6 des Brennstoffeinspritzventils 1 ausgebildeten Absatz 7 ab. Die Niederhalter 11 sind mit Seitenteilen 16 an einer Stirnseite 12 des Zylinderkopfes 2 entweder, wie in Fig. 1 links dargestellt, mittels einer in den Zylinderkopf 2 einschraubten Schraube 13, oder, wie in Fig. 1 rechts dargestellt, mittels einer ebenfalls an der Stirnseite 12 des Zylinderkopfes 2 angebrachten Spannpratze 14 befestigt. Letztere zeichnet sich durch eine leichtere Montierbarkeit aus, da auf eine Bohrung im Niederhalter 11 verzichtet werden kann.

Die bevorzugte Form der Niederhalter 11 ist dabei so gewählt, daß durch die Fixierung der Seitenteile 16 an der Stirnseite 12 des Zylinderkopfes 2 eine Federwirkung entsteht, die das Brennstoffeinspritzventil 1 über den Absatz 7 in die Aufnahmebohrung 9 im Zylinderkopf 2 drückt. Die axiale Stabilität des Brennstoffeinspritzventils 1 wird dabei einerseits durch die Führung der Brennstoffleitung 4, andererseits durch die teilweise Umfassung der Niederhalter 11 im Bereich des abströmseitigen Endes 6 des Brennstoffeinspritzventils 1 erreicht.

Fig. 2A und 2B stellen eine schematische Aufsicht auf zwei Varianten der erfindungsgemäßen Befestigungsvorrichtung 10 des Brennstoffeinspritzventils 1 dar. Gleiche Bauteile sind dabei in allen Figuren mit übereinstimmenden Bezugszeichen versehen.

Blickt man in Strömungsrichtung des Brennstoffs auf die Befestigungsvorrichtung 10, erkennt man die über die Stirnseite 12 des Zylinderkopfes 2 herausragenden Seitenteile 16 der Niederhalter 11. Sie sind in Fig. 2A und 2B beispielhaft mit Bohrungen 15 zur Befestigung am Zylinderkopf 2 versehen.

Fig. 2A stellt dabei ein symmetrisches Paar von Niederhaltern 11 dar, die zur Befestigung eines einzelnen Brennstoffeinspritzventils 1 dienen, während Fig. 2B einer möglichen Reihenanordnung mehrerer Brennstoffeinspritzventile 1 Rechnung trägt, indem zur einfacheren Befestigung und zur weiteren Stabilisierung jeweils benachbarte Niederhalter 11 einstückig ausgeführt sind.

Fig. 3 zeigt eine schematische Aufsicht auf ein zweites Ausführungsbeispiel einer erfindungsgemäß ausgestalteten Befestigungsvorrichtung 10 für ein Brennstoffeinspritzventil 1.

Im Gegensatz zu dem in Fig. 1 beschriebenen Ausführungsbeispiel der Befestigungsvorrichtung 10 ist das in Fig. 3 beschriebene zweite Ausführungsbeispiel einstückig bzw. in Topfform ausgebildet. Ein Niederhaltetopf 17 weist wiederum zwei Seitenteile 16 mit Bohrungen 15 zur Befestigung des Niederhaltetopfes 17 an der Stirnseite 12 des Zylinderkopfes 2 auf. Eine Ausnehmung 18 dient der Durchführung der nicht dargestellten elektrischen Leitung zur Betätigung des Brennstoffeinspritzventils 1. Ein solcher Niederhaltetopf 17 kann beispielsweise durch Tiefziehen hergestellt werden.

Um das Brennstoffeinspritzventil 1 mit dem an seinem abströmseitigen Ende 6 ausgebildeten Absatz 7 in den Niederhaltetopf 17 einführen zu können, ist zumindest eine Schlitzung 19, im vorliegenden Ausführungsbeispiel derer zwei, die symmetrisch an einem abströmseitigen Ende 22 des Niederhaltetopfes 17 angeordnet sind, vorgesehen. Zur Anpassung an die äußere Form des Brennstoffeinspritzventils 1 bzw. der Aufnahmebohrung 9 des Zylinderkopfes 2 weist der Niederhaltetopf 17, wie in Fig. 4 verdeutlicht, mehrere Stufen 20 auf.

Fig. 5 stellt eine schematische Ansicht des Befestigungsvorgangs eines Brennstoffeinspritzventils 1 in der in Fig. 3 und 4 dargestellten Befestigungsvorrichtung 10 dar.

Wie bereits weiter oben erwähnt, muß bei einer topfförmigen Ausbildung der Befestigungsvorrichtung 10 zumindest eine Schlitzung 19 vorhanden sein, um das durch den Absatz 7 verdickte Ende 6 des Brennstoffeinspritzventils 1 in den Niederhaltetopf 17 einrasten zu können. Der Vorgang, mittels dessen das Brennstoffeinspritzventil 1 in den Niederhaltetopf 17 eingefügt wird, ist in Fig. 5 stark schematisiert dargestellt.

Beim Einschieben des Brennstoffeinspritzventils 1 weichen zunächst der Schlitzung 19 benachbarte Laschen 21 des Niederhaltetopfes 17 durch den Druck auf den Absatz 7 am abströmseitigen Ende 6 des Brennstoffeinspritzventils 1 zurück. Dies ist aus dem linken Teil von Fig. 5 ersichtlich.

Wird das Brennstoffeinspritzventil 1 weiter gegen die Federkraft der Laschen 21 in den Niederhaltetopf 17 gedrückt, schnappen diese zulaufseitig des Absatzes 7 in ihre ursprüngliche Form zurück und liegen am Brennstoffeinspritzventil 1 an. Gleichzeitig kann durch ein kurzzeitiges Anziehen des montierten Brennstoffeinspritzventils 1 erreicht werden, daß sich die Laschen 21 an dem Absatz 7 abstützen und nach der Montage von Brennstoffeinspritzventil 1 und Niederhaltetopf 17 in der Aufnahmebohrung 9 des Zylinderkopfes 2 das Brennstoffeinspritzventil 1 fixieren. Soll das Brennstoffeinspritzventil 1 demontiert werden, wird es aus dem Niederhaltetopf 17 herausgezogen, was durch eine kugelige Form des Absatzes 7 erleichtert wird.

Die Befestigung des Niederhaltetopfes 17 kann wie im ersten Ausführungsbeispiel mittels Schrauben 13, die durch die Bohrungen 15 geführt werden, oder mittels Spannpratzen 14 erfolgen.

Die Erfindung ist nicht auf das dargestellte Ausführungsbeispiel beschränkt und beispielsweise auch für Brennstoffeinspritzventile 1 zur Einspritzung in den Brennraum einer selbstzündenden Brennkraftmaschine anwendbar.

## Patentansprüche

1. Brennstoffeinspritzventil mit einer Befestigungsvorrichtung zur Befestigung des Brennstoffeinspritzventils (1) in einem Zylinderkopf (2) einer Brennkraftmaschine, mit zumindest einem Niederhalter (11), der an einer Stirnseite (12) des Zylinderkopfes (2) befestigt ist und das Brennstoffeinspritzventil (1) in einer Aufnahmebohrung (9) des Zylinderkopfes (2) fixiert, wobei sich der zumindest eine Niederhalter (11) auf einem an einem abströmseitigen Ende (6) des Brennstoffeinspritzventils (1) ausgebildeten Absatz (7) abstützt und das Brennstoffeinspritzventil (1) zumindest teilweise umfasst, wobei der Niederhalter (11) so geformt ist, dass er in montiertem Zustand vorgespannt ist,
**dadurch gekennzeichnet,**
**dass** der Absatz (7) am Brennstoffeinspritzventil (1) im Übergang zu einer kugeligen Form am abströmseitigen Ende (6) vorgesehen ist.

2. Brennstoffeinspritzventil mit einer Befestigungsvorrichtung nach Anspruch 1,
**dadurch gekennzeichnet,**
**dass** der zumindest eine Niederhalter (11) ein Seitenteil (16) aufweist, das über die Stirnseite (12) des Zylinderkopfes (2) ragt.

3. Brennstoffeinspritzventil mit einer Befestigungsvorrichtung nach Anspruch 2,
**dadurch gekennzeichnet,**
**dass** das Seitenteil (16) des zumindest einen Niederhalters (11) an der Stirnseite (12) des Zylinderkopfes (2) mittels zumindest einer Schraube (13), die zumindest eine Bohrung (15) in dem Seitenteil (16) durchgreift, befestigt ist.

4. Brennstoffeinspritzventil mit einer Befestigungsvorrichtung nach Anspruch 2,
**dadurch gekennzeichnet,**
**dass** das Seitenteil (16) des zumindest einen Niederhalters (11) an der Stirnseite (12) des Zylinderkopfes (2) mittels zumindest einer Spannpratze (14), die das Seitenteil (16) auf die Stirnseite (12) des Zylinderkopfes (2) drückt, befestigt ist.

5. Brennstoffeinspritzventil mit einer Befestigungsvorrichtung nach einem der Ansprüche 1 bis 4,
**dadurch gekennzeichnet,**
**dass** jeweils zwei benachbarte Niederhalter (11) zur Befestigung von in Reihe angeordneten Brennstoffeinspritzventilen (1) einstückig ausgebildet sind.

6. Brennstoffeinspritzventil mit einer Befestigungsvorrichtung nach Anspruch 1,
**dadurch gekennzeichnet,**
**dass** der Niederhalter (11) in Form eines Niederhaltetopfes (17) ausgebildet ist, der einstückig ausgeführt ist.

7. Brennstoffeinspritzventil mit einer Befestigungsvorrichtung nach Anspruch 6,
**dadurch gekennzeichnet,**
**dass** der Niederhaltetopf (17) an einem abströmseitigen Ende (22) zumindest eine Schlitzung (19) aufweist.

8. Brennstoffeinspritzventil mit einer Befestigungsvorrichtung nach Anspruch 7,
**dadurch gekennzeichnet,**
**dass** der Niederhaltetopf (17) an seinem abströmseitigen Ende (22) zumindest eine elastisch verformbare Lasche (21) aufweist.

9. Brennstoffeinspritzventil mit einer Befestigungsvorrichtung nach einem der Ansprüche 6 bis 8,
**dadurch gekennzeichnet,**
**dass** die Seitenteile (16) des Niederhaltetopfes (17) jeweils durch zumindest eine Schraube (13), die durch eine Bohrung (15) ragt, oder jeweils durch zumindest eine Spannpratze (14) an der Stirnseite (12) des Zylinderkopfes (2) fixiert sind.

## Claims

1. Fuel injection valve with a fastening device for fastening the fuel injection valve (1) in a cylinder head (2) of an internal combustion engine, with at least one holding-down device (11) which is fastened to one end face (12) of the cylinder head (2) and fixes the fuel injection valve (1) in a reception bore (9) of the cylinder head (2), the at least one holding-down device (11) being supported on a step (7), which is formed at an outflow-side end (6) of the fuel injection valve (1), and at least partially surrounding the fuel injection valve (1), the holding-down device (11) being shaped such that it is prestressed in the mounted state, **characterized in that** the step (7) on the fuel injection valve (1) is provided at the transition to a conical shape at the outflow-side end (6).

2. Fuel injection valve with a fastening device according to Claim 1, **characterized in that** the at least one holding-down device (11) has a side part (16) which projects beyond the end face (12) of the cylinder head (2).

3. Fuel injection valve with a fastening device according to Claim 2, **characterized in that** the side part (16) of the at least one holding-down device (11) is fastened to the end face (12) of the cylinder head (2) by means of at least one screw (13) which engages through at least one bore (15) in the side part (16).

4. Fuel injection valve with a fastening device according to Claim 2, **characterized in that** the side part (16) of the at least one holding-down device (11) is fastened to the end face (12) of the cylinder head (2) by means of at least one tension claw (14) which presses the side part (16) onto the end face (12) of the cylinder head (2).

5. Fuel injection valve with a fastening device according to one of Claims 1 to 4, **characterized in that** in each case two adjacent holding-down devices (11) for the fastening of fuel injection valves (1) arranged in series are produced in one piece.

6. Fuel injection valve with a fastening device according to Claim 1, **characterized in that** the holding-down device (11) is designed in the shape of a holding-down pot (17) which is produced in one piece.

7. Fuel injection valve with a fastening device according to Claim 6, **characterized in that** the holding-down pot (17) has at least one slot (19) at an outflow-side end (22).

8. Fuel injection valve with a fastening device according to Claim 7, **characterized in that** the holding-down pot (17) has at least one elastically deformable tab (21) at its outflow-side end (22).

9. Fuel injection valve with a fastening device according to one of Claims 6 to 8, **characterized in that** the side parts (16) of the holding-down pot (17) are fixed to the end face (12) of the cylinder head (2) in each case by means of at least one screw (13) which projects through a bore (15) or in each case by means of at least one tension claw (14).

## Revendications

1. Injecteur de carburant (1) ayant un dispositif de fixation pour le fixer dans une culasse (2) d'un moteur à combustion interne, avec au moins un serre-flan (11) sur une face frontale (12) de la culasse (2) qui fixe l'injecteur de carburant (1) dans un perçage de réception (9) de la culasse (2), l'un au moins des serre-flans (11) s'appuyant sur un palier (7) conçu sur une extrémité côté écoulement (6) de l'injecteur de carburant (1) et comprenant au moins partiellement l'injecteur de carburant (1), le serre-flan (11) étant formé de manière à être précontraint à l'état monté,
**caractérisé en ce que**
le palier (7) prévu, dans le passage, sur l'injecteur de carburant (1) a une forme sphérique sur l'extrémité côté écoulement (6).

2. Injecteur de carburant ayant un dispositif de fixation selon la revendication 1,
**caractérisé en ce que**
l'au moins un serre-flan (11) présente une partie latérale (16) qui fait saillie sur la face frontale (12) de la culasse (2).

3. Injecteur de carburant ayant un dispositif de fixation selon la revendication 2,
**caractérisé en ce que**
la partie latérale (16) de l'au moins un serre-flan (11) est fixée sur la face frontale (12) de la culasse (2) à l'aide d'au moins une vis (13) qui traverse au moins un perçage (15) dans la partie latérale (16).

4. Injecteur de carburant ayant un dispositif de fixation selon la revendication 2,
**caractérisé en ce que**
la partie latérale (16) de l'au moins un serre-flan (11) est fixée sur la face frontale (12) de la culasse (2) à l'aide d'au moins une patte de serrage (14) qui appuie la partie latérale (16) sur la face frontale (12) de la culasse (2).

5. Injecteur de carburant ayant un dispositif de fixation selon l'une quelconque des revendications 1 à 4,
**caractérisé par**
deux serre-flans voisins (11) conçus d'une seule pièce pour fixer des injecteurs de carburant (1) disposés en ligne.

6. Injecteur de carburant ayant un dispositif de fixation selon la revendication 1,
**caractérisé par**
un serre-flan (11) en forme d'un pot serre-flan (17) réalisé d'une seule pièce.

7. Injecteur de carburant ayant un dispositif de fixation selon la revendication 6,
**caractérisé en ce que**
le pot serre-flan (17) présente au moins une fente (19) sur une extrémité côté écoulement (22).

8. Injecteur de carburant ayant un dispositif de fixation selon la revendication 7,
**caractérisé en ce que**
le pot serre-flan (17) présente au moins une patte (21) à déformation élastique sur son extrémité côté écoulement (22).

9. Injecteur de carburant ayant un dispositif de fixation selon l'une quelconque des revendications 6 à 8,
**caractérisé en ce que**
les parties latérales (16) du pot serre-flan (17) sont fixées chacune par au moins une vis (13) qui fait saillie par un perçage (15) ou par au moins une patte de serrage (14) sur la face frontale (12) de la culasse (2).
